# EUROPÄISCHE PATENTSCHRIFT

(11) **EP 0 210 462 B1**
(45) Veröffentlichungstag und Bekanntmachung des Hinweises auf die Patenterteilung: **15.03.1989**
(21) Anmeldenummer: 86109039.7
(22) Anmeldetag: 02.07.1986
(51) Int. Cl.: F23R 3/42, F23R 3/30, F23R 3/02

(54) **Dualbrenner**
Dual combustor
Chambre de combustion double

(30) Priorität: 30.07.1985 CH 3289/85
(43) Veröffentlichungstag der Anmeldung: 04.02.1987
(73) Patentinhaber: BBC Brown Boveri AG, CH-5401 Baden (CH)
(72) Erfinder: Hellat, Jean, Dr., CH-5406 Rütihof-Baden (CH); Keller, Jakob, Dr., CH-5604 Dottikon (CH)

(56) Entgegenhaltungen:
- FR-E- 74 185
- GB-A- 305 072
- GB-A- 675 092
- GB-A- 817 936
- GB-A- 1 179 023
- US-A- 4 428 191

## Beschreibung

Die vorliegende Erfindung betrifft einen Dualbrenner nach dem Oberbegriff des Anspruchs 1. Sie betrifft auch ein Verfahren zur Vermischung von Luft mit dem in den Dualbrenner einströmenden flüssigen Brennstoff.

Die meisten Drallkörper von Dualbrennern erfordern wegen ihrer relativ komplizierten Geometrie eine aufwendige und teure Fertigung. Insbesondere bei Vormischbrennern dürfen durch die dort als Bestandteil von Dualbrennern eingebauten Drallkörper keine Ablösungszonen auftreten, weil diese die Gefahr der Rückzündung stark erhöhen würden.

Ein Spiralwirbelbrenner ist in der GB-A-817936 beschrieben.

Eine bekannte Möglichkeit, einen ablösungsfreien Drallkorper zu bauen, besteht darin, einen Rohrmantel mit tangentialen Eintrittsschlitzen zu versehen. Auf diese Weise entsteht ein Potentialwirbel, der axial abströmt. Es zeigt sich nun aber, dass Wirbelrückströmzonen (Vortex Breakdown) in einem Potentialwirbel sehr schlechte Stabilitätseigenschaften aufweisen.

Hier will die Erfindung Abhilfe schaffen. Der Erfindung, wie sie in den Ansprüchen gekennzeichnet ist, liegt die Aufgabe zugrunde, bei einem Dualbrenner der eingangs genannten Art die Erzeugung einer stabilen Wirbelrückströmzone zu bewerkstelligen.

Zu diesem Zweck müssen die Bedingungen erfüllt werden, wonach das axiale Profil der vom Drallkörper erzeugten Wirbelströmung in der Nähe der Achse eine Geschwindigkeitsüberhöhung aufweisen, während der Drall gegen die Achse hin stark abnehmen muss.

Die Ziele der Erfindung werden grundsätzlich dadurch erreicht, dass geschlitzte Kegel mit geeigneten Oeffnungswinkeln vorgesehen werden ; damit erhält man eine optimale Möglichkeit, die Vorzüge eines Potentialwirbelrohres und eines strömungsmechanisch perfekten Drallkörpers zu kombinieren. In diesem Fall erhält man eine Wirbelströmung, die im Zentrum drallarm ist und einen Axialgeschwindigkeitsüberschuss aufweist. Weil die Drallzahl dieses Brenners nun in axialer Richtung stark zunimmt und am Brennerende den Breakdown-Wert bzw. den kritischen Wert erreicht, ergibt dies eine positionsstabile Wirbelrückströmzone.

Abgesehen von seiner äusserst einfachen Konstruktion, welche die Erzeugung einer Vielfalt von Wirbelströmungstypen erlaubt, weist dieser Dualbrenner weitere Vorteile auf :
- Durch den tangentialen Lufteintritt in die Kegel wird der dort eingedüste Brennstoff zwischen relativ dünnen Luftschichten « eingerollt •, wodurch die Erzeugung einer starken Vermischung überflüssig wird.
- Die Vorzüge des Vormischbrenners (wenig NO_{X} und CO) stellen sich ein : Der Impuls der Eindüsung von flüssigem Brennstoff wird bei Vollast so gewählt, dass der Flüssig-Brennstofffilm bis ans Ende eines Aussenkegels eindringt. Bei kleinerer Last verkleinert sich die Eindringtiefe, so dass die Aussenbereiche der Wirbelströmung von Brennstoff frei bleiben. Dadurch stellt sich eine Selbstregulierung ein, welche bewirkt, dass das Brennstoff/Luft-Gemisch im Wirbelzentrum nie zu mager oder zu fett wird. Damit wird eine gute Flammenstabilität in einem weiten Betriebsbereich gewährleistet.
- Es besteht keine Rückzündgefahr. Flammenfetzen, die bei Störungen in die Aussenkegel gelangen könnten, werden von der Strömung sofort wieder in den Innenkegel hineingespült.
- Flüssige Brennstoffe müssen nicht zerstäubt werden.
- Die Bauweise dieses Dualbrenners ist sehr viel kompakter als diejenige eines Vormischbrenners (keine Vormischstrecke).

Vorteilhafte und zweckmässige Weiterbildungen der erfindungsgemässen Aufgabenlösung sind in den Unteransprüchen gekennzeichnet.

In der Zeichnung sind Ausführungsbeispiele der Erfindung schematisch dargestellt.

Es zeigt :
Fig. 1 einen Dualbrenner,
Fig. 2 eine Ansicht des Dualbrenners aus Fig. 1 durch Ebene II,
Fig. 3 eine Ansicht des Dualbrenners aus Fig. 1 durch Ebene 111,
Fig. 4 eine Ansicht des Dualbrenners aus Fig. 1 durch Ebene IV,
Fig. 5 eine weitere Ausführung des Dualbrenners,
Fig. 6 eine Ansicht des Dualbrenners aus Fig. 5 durch Ebene IV,
Fig. 7 eine Ansicht des Dualbrenners aus Fig. 5 durch Ebene VII,
Fig. 8 eine Ansicht des Dualbrenners aus Fig. 5 durch Ebene VIII und
Fig. 9 eine Ansicht des Dualbrenners aus Fig. 5 durch Ebene IX.

Alle für das unmittelbare Verständnis der Erfindung nicht erforderlichen Elemente sind fortgelassen. Die Strömungsrichtung der Medien ist mit Pfeilen bezeichnet. In den verschiedenen Figuren sind jeweils gleiche Elemente mit den gleichen Bezugszeichen versehen.

Fig. 1 zeigt einen Dualbrenner in Strömungsrichtung zu den dort zum Einsatz gelangenden Medien. Der Dualbrenner, der vor dem nur andeutungsweise markierten Brennraum 13 einer Brennkammer plaziert ist, besteht im wesentlichen aus einem zu einem Drallkörper geformten Gebilde, einer Oelleitung und einer Gasleitung 3. Das Drallkörpergebilde selbst besteht aus zwei doppeltgekrümmten Blechen, die durch Biegen ebener Bleche erzeugt werden können. Auf einer bestimmten Diagonale sind die Bleche gefalzt und mit einer Rippe versteift (siehe Fig. 2, 3, 4). Weil die Diagonalen in der Mittelebene der Strömungsrichtung kegelstrahlig auseinandergehen, entsteht jeweils eine Anordnung von Innenkegeln 4b, 5b, die sich in Strömungsrichtung erweitern und eine Anordnung von Aussenkegeln 4a, 5a, die sich in Strömungsrichtung verjüngen.

Die herangeführten Brennstoffe - Brenngas und Brennoel - werden individuell in den Drallkörper 1 eingeleitet und erfüllen somit die an einen Dualbrenner gestellten Anforderungen. Die Oelleitung 2 teilt sich vor dem Drallkörper 1 in zwei Oeldüsen 2a, 2b auf, dergestalt, dass deren Eindüsung axial auf die Aussenkegel 4a, 5a gerichtet ist. Der Impuls der Oeleindüsung bei Vollast wird so gewählt, dass der Oelfilm 6 bis ans Ende eines Aussenkegels 4a bzw. 5a eindringt. Bei reduzierter Last verkleinert sich die Eindringtiefe entsprechend, so dass die Aussenbezirke der Wirbelströmung von Brennstoff frei bleiben. Dadurch ergibt sich eine Selbstregulierung, die bewirkt, dass das Brennstoff/Luft-Gemisch 7a im Wirbelzentrum nie zu mager oder zu fett wird. Die Drallstärke der Wirbelströmung ist von der gewählten Weite des Schlitzes, der sich zwischen dem Aussenkegel 4a, 5a und dem Innenkegel 4b, 5b ergibt, abhängig. Die in Strömungsrichtung sich verjüngenden Aussenkegel 4a, 5a erfüllen somit verschiedene Funktionen. Sie dienen einerseits als Träger des von den Oeldüsen 2a, 2b freigegebenen Oelfilms 6 ; des weiteren dienen die Aussenkegel 4a, 5a der Strömungsführung des Arbeitsgemisches, das sich durch die Drallbewegung in axialer Richtung abrollt. Die Strahlungswärme, welche die Bleche vom Brennraum 13 erhalten, kann hier zum Teil auf den Oelfilm 6 übertragen werden. Somit findet die herangeführte Luft 7 mindestens teilweise verdampftes Oel vor, wodurch die Vermischung optimal vonstatten geht. Selbst wenn Anteile des Oelfilms 6 allenfalls nicht vollständig verdampfen, bietet dies weiter keine Nachteile, denn die tangential herangeführte Luft ist in der Lage den verbleibenden Oelfilm 6 schichtweise « einzurollen ». Die in Strömungsrichtung sich erweiternden Innenkegel 4b, 5b weisen krümmungsendseitig, als Fortsetzung der Gasleitung 3, Brennstoffleitungen 8 auf, die der Zuführung eines gasförmigen Brennstoffes dienen. Die Brennstoffleitungen 8, die mit Düsen ergänzt sind, dienen danebst auch der Versteifung des Drallkörpers 1. Dieser wird brennkammerseitig mit einem Lochblech 11 abgeschlossen, durch welches Kühlluft bzw. Verdünnungsluft für den ersten Teil der Brennkammerwand bzw. des Brennraumes 13 zugeführt werden kann. Die in Fig. 1 nicht ersichtlichen Schlitzbreiten 14 sind so gewählt, dass die Rückströmzone 12 am stromabgelegenen Ende der Innenkegel 4b, 5b beginnt. Für gewisse Anwendungen kann es allerdings von Vorteil sein, schmälere Luftschlitze zu wählen. In diesem Falle würde sich die Rückströmzone 12 stromaufwärts verschieben und das Gemisch käme dann entsprechend früher zur Zün- ' dung.

Weil die Drallzahl in Strömungsrichtung zunimmt und den Breakdown-Wert bzw. den kritischen Wert am Ende der Innenkegel 4b, 5b erreicht wird, ist die Rückströmzone 12 an sich positionsstabil. Die Verjüngungs- und Erweiterungsraten der Kegel 4a, 4b resp. 4b, 5b sind von den Eigenschaften der Brennkammer abhängig, ebenso die Baulänge des Drallkörpers 1.

Fig. 2, 3, 4 sind Ansichten durch die Ebenen 11, 111, IV gemäss Fig. 1. Daraus ist gut ersichtlich, wie die Kegel 4a, 5a und 4b, 5b sich verjüngen resp. erweitern. In den Ebenen der Diagonalen 10a, 10b sind die Bleche 4, 5 gefalzt und jeweils mit einer Rippe 10 versteift. Auch ist aus diesen Figuren gut ersichtlich, wie die Luft 7 tangential in die Kegel einströmt und durch deren Krümmung die Drallbewegung initiert wird. Die Anteile des Oelfilms 6, die nicht unmittelbar verdampfen, werden von der verdrallten Luft 7 schichtweise « eingerollt », wodurch gewährleistet wird, dass das Brennstoff/Luft-Gemisch eine homogene Konzentration aufweist. In Strömungsrichtung nehmen die Schlitzbreiten 14 zwischen Innen- und Aussenkegeln zu, während die Einströmungsöffnungen 14a zwischen Brennstoffleitungen 8 und Aussenkegeln 4a, 5b abnehmen.

Es ist aus diesen Figuren des weiteren ersichtlich, dass die Brennstoffleitungen 8 mit Brennstoffdüsen 9 versehen sind, welche das Brenngas gegen die Mitte des Drallkörpers 1 eindüsen. Die tangential einströmende Luft 7 wird dadurch mit dem zur Verfügung stehenden Brenngas homogen angereichert. Auch hier wird der Brennstoff von der tangential einströmenden Luft 7 zwischen relativ dünnen Luftschichten « eingerollt », wodurch eine nachträgliche Vermischung überflüssig wird. Der Drallkörper 1 wird brennkammerseitig, wie aus Fig. 4 hervorgeht, mit dem Lochblech 11 abgeschlossen, durch welches, wie bereits erläutert, Kühlluft bzw. Verdünnungsluft zum Brennraum 13 gelangen kann.

Fig. 5 zeigt eine erweiterte Variante des bereits unter Fig. 1 dargestellten Drallkörpers 1. Die hiesige Ausführung ist mit einem Pilotbrenner 15 ergänzt. Dazu wird die Gasleitung 3 über die Brennstoffleitungen 8 in Strömungsrichtung verlängert. Die Pilotbrenner-Ausführung eignet sich insbesondere gut, wenn der Drallkörper 1 mehr als zwei Kegelpaare aufweist.

Wie aus Fig. 6, 7, 8, 9 - welche Ansichten durch die Ebenen VI, VII, VIII, IX gemäss Fig. 5 sind - ersichtlich ist, unterscheidet sich der hier aus vier Paar Kegeln aufgebaute Drallkörper 1 konzeptionsmässig nicht von der bereits erläuterten, aus zwei Paar Kegeln bestehenden Variante. Die Vermischung der Brennstoffe mit der tangential einströmenden Luft 7 gestaltet sich hier indessen einfacher, weil diese jeweils kleinere Brennstoffraten « einzurollen » hat. Die Eindüsung des Brennstoffes über die vier Oeldüsen 2a, 2b, 2c, 2d ist auch hier axial auf die Aussenkegel 4a, 5a, 16a, 17a gerichtet.

Der Drallkörper 1 besteht nun aus vier doppeltgekrümmten Blechen 4, 5, 16, 17, die in den Ebenen der Diagonalen 10a, 10b, 10c, 10d zu Doppelkegeln gefalzt sind. Dabei verlaufen diese Diagonalen in Strömungsrichtung kegelstrahlig nach aussen, so dass sich die Aussenkegel 4a, 5a, 16a, 17a verjüngen, während die Innenkegel 4b, 5b, 16b, 17b sich erweitern. Die Innenkegel 4b, 5b, 16b, 17b tragen endseitig je eine mit Brennstoffdüsen 9 versehene Brennstoffleitung 8, welche im Zusammenwirken mit der Rippe 10 dazu dient, die Steifigkeit der gefalzten Bleche 4, 5, 16, 17 zu erhöhen.

Brennkammerseitig ist die verbleibende Oeffnung des Drallkörpers 1 durch ein Lochblech 11 abgeschlossen.

Die Wirkungsweise dieses erweiterten Drallkörpers 1 unterscheidet sich nicht von derjenigen Ausführung, die unter Fig. 1, 2, 3, 4 erläutert wurde.

## Patentansprüche

1. Dualbrenner einer Gasturbine oder einer Heissgaserzeugung, im wesentlichen bestehend aus Drallkörper und Zuführungen von gasförmigen und flüssigen Brennstoffen, dadurch gekennzeichnet, dass der Drallkörper (1) aus mindestens zwei mit tangentialem Lufteintritt (7) beaufschlagten doppeltgekrümmten Blechen (4, 5) besteht, die entlang in Abströmungsrichtung kegelstrahlig nach aussen verlaufenden Diagonalen (10a, 10b) gefalzt sind, dergestalt, dass die eine gekrümmte Falzseite einen in Abströmungsrichtung sich erweiternden Innenkegel (4b, 5b) bildet, während die andere gekrümmte Falzseite einen Aussenkegel (4a, 5a) bildet, der sich in Abströmungsrichtung verjüngt, wobei die gekrümmten Falzseiten der in Abströmungsrichtung sich erweiternden Innenkegel (4b, 5b) endseitig mit einer mit Brennstoffdüsen (9) versehenen Brennstoffleitung (8) bestückt sind.

2. Dualbrenner nach Anspruch 1, dadurch gekennzeichnet, dass die Brennstoffdüsen (9) gegen den Innenraum des Drallkörpers 1 gerichtet sind.

3. Dualbrenner nach Anspruch 1, dadurch gekennzeichnet, dass zentrisch zu den doppeltgefalzten Blechen (4, 5, 16, 17) ein Pilotbrenner (15) plaziert ist.

4. Dualbrenner nach Anspruch 1, dadurch gekennzeichnet, dass die abströmseitig verbleibende Querschnittsfläche zwischen Aussenkontur des Drallkörpers (1) und Kegelöffnungen (4a, 4b ; 5a, 5b ; 16a, 16b ; 17a, 17b) durch ein Lochblech (11) abgeschlossen ist.

5. Dualbrenner nach Anspruch 1, dadurch gekennzeichnet, dass die Falzdiagonalen (10a, 10b, 10c, 10d) durch eine Rippe (10) verstärkt sind.

6. Verfahren zur Vermischung von Luft mit dem in den Dualbrenner nach Anspruch 1 einströmenden flüssigen Brennstoff, dadurch gekennzeichnet, dass die Eindüsung des flüssigen Brennstoffes (2a, 2b, 2c, 2d) auf die Aussenkegel (4a, 5a, 16a, 17a) gerichtet ist, wobei der dort sich bildende Film (6) von der in die Aussenkegel (4a, 5a, 16a, 17a) tangential einströmenden Luft (7) eingerollt wird.

## Claims

1. A dual burner of a gas turbine or a hot gas generator, consisting substantially of swirl chamber and inlets for gaseous and liquid fuels, characterized in that the swirl chamber (1) consists of at least two doubly-curved sheets (4, 5) impinged on by tangential air entry, which are folded along diagonals (10a, 10b) which extend divergently in the downstream direction, in such a way that one of the curved panels beside the fold forms an inner cone (4b, 5b) expanding in the downstream direction, while the other curved panel beside the fold forms an outer cone (4a, 5a) which contracts in the downstream direction, while the curved panels of the inner cones (4b, 5b) expanding in the downstream direction are fitted at the boundary with a fuel passage (8), having fuel nozzles (9).

2. A dual burner according to Claim 1, characterized in that the fuel nozzles (9) are directed towards the interior of the swirl chamber (1).

3. A dual burner according to Claim 1, characterized in that a pilot burner (15) is placed centrally in relation to the double-folded sheets (4, 5, 16, 17).

4. A dual burner according to Claim 1, characterized in that the remaining downstream areas of cross section between the external outline of the swirl chamber (1) and the cone openings (4a, 4b ; 5a, 5b ; 16a, 16b ; 17a, 17b) are closed by a perforated sheet (11).

5. A dual burner according to Claim 1, characterized in that the fold diagonals (10a, 10b, 10c, 10d) are reinforced by a rib (10).

6. A method of mixing air with the liquid fuel entering the dual burner according to Claim 1, characterized in that the injection of the liquid fuel (2a, 2b, 2c, 2d) is directed at the outer cones (4a, 5a, 16a, 17a), while the film (6) which forms there is rolled up by the air (7) flowing tangentially into the outer cones (4a, 5a, 16a, 17a).

## Revendications

1. Brûleur double d'une turbine à gaz ou d'un appareil de production de gaz chauds, se composant essentiellement d'un corps de giration 1 et de moyens d'alimentation de combustibles gazeux et liquides, caractérisé en ce que le corps de giration (1) se compose d'au moins deux tôles (4, 5) doublement incurvées pourvues d'une entrée d'air tangentielle (7), qui sont pliées le long de diagonales (10a, 10b) rayonnant coniquement vers l'extérieur dans le sens de l'écoulement, de telle sorte que l'un des flancs du pli, cintré, forme un cône intérieur (4b, 5b) s'évasant dans le sens de l'écoulement, tandis que l'autre flanc du pli, cintré, forme un cône extérieur (4a, 5a) qui se rétrécit dans le sens de l'écoulement, les flancs de pli cintrés des cônes intérieurs (4b, 5b) s'évasant dans le sens de l'écoulement étant équipés vers leur extrémité d'une conduite de combustible (8) munie d'injecteurs de combustible (9).

2. Brûleur double suivant la revendication 1, caractérisé en ce que les injecteurs de combustible (9) sont orientés vers l'espace intérieur du corps de giration (1).

3. Brûleur double suivant la revendication 1, caractérisé en ce qu'un brûleur pilote (15) est placé en position centrée par rapport aux tôles doublement pliées (4, 5, 16, 17).

4. Brûleur double suivant la revendication 1, caractérisé en ce que l'aire de la section restante en aval entre le contour extérieur du corps de giration (1) et les ouvertures des cônes (4a, 4b ; 5a, 5b ; 16a, 16b ; 17a, 17b) est fermée par une tôle perforée (11).

5. Brûleur double suivant la revendication 1, caractérisé en ce que les diagonales de pliage (10a, 10b, 10c, 10d) sont renforcées par une nervure (10).

6. Procédé pour mélanger de l'air avec le combustible liquide pénétrant dans le brûleur double suivant la revendication 1, caractérisé en ce que l'injection du combustible liquide (2a, 2b, 2c, 2d) est orientée vers les cônes extérieurs (4a, 5a, 16a, 17a), le film (6) qui s'y forme étant de ce fait enroulé par l'air (7) qui pénètre tangentiellement dans les cônes extérieurs (4a, 5a, 16a, 17a).
